# EUROPÄISCHE PATENTSCHRIFT

(11) **EP 2 827 314 B1**
(45) Veröffentlichungstag und Bekanntmachung des Hinweises auf die Patenterteilung: **27.09.2017**
(21) Anmeldenummer: 14169692.2
(22) Anmeldetag: 23.05.2014
(51) Int. Cl.: G08C 19/00

(54) **VAKUUMANORDNUNG MIT EINEM VAKUUMGERÄT SOWIE VERFAHREN ZUR ERFASSUNG VON IN EINER KOMMUNIKATIONSLEITUNG ZWISCHEN EINEM VAKUUMGERÄT UND EINER ZENTRALEN STEUEREINRICHTUNG KOMMUNIZIERTEN DATEN**
VACUUM ASSEMBLY WITH A VACUUM DEVICE AND METHOD FOR DETECTING COMMUNICATED DATA IN A COMMUNICATION LINE BETWEEN A VACUUM DEVICE AND A CENTRAL CONTROL DEVICE
AGENCEMENT SOUS VIDE DOTÉ D'UN APPAREIL SOUS VIDE ET PROCÉDÉ DE DÉTECTION DE DONNÉES COMMUNIQUÉES DANS UNE LIGNE DE COMMUNICATION ENTRE UN APPAREIL SOUS VIDE ET UN DISPOSITIF CENTRAL DE COMMANDE

(30) Priorität: 20.06.2013 DE 102013106474
(43) Veröffentlichungstag der Anmeldung: 21.01.2015
(73) Patentinhaber: Pfeiffer Vacuum GmbH, 35614 Aßlar (DE)
(72) Erfinder: Böttcher, Jochen, 35394 Gießen (DE)
(74) Vertreter: Knefel, Cordula

(56) Entgegenhaltungen:
- EP-A2- 1 903 530
- US-A1- 2003 014 160
- US-A1- 2010 083 731

## Beschreibung

Die Erfindung betrifft eine Vakuumanordnung mit einem Vakuumgerät sowie ein Verfahren zur Erfassung von in einer Kommunikationsleitung zwischen einem Vakuumgerät und einer zentralen Steuereinrichtung kommunizierten Daten.

Aus dem Stand der Technik (DE 10 2006 045 024 A1) ist eine Vakuumanordnung mit einem Vakuumgerät bekannt, wobei das Vakuumgerät ein Kommunikationsmodul aufweist sowie ein Kontrollgerät mit einem Funkmodul.

Derartige Vakuumgeräte, die mit einer zentralen Steuereinrichtung mittels einer Kommunikationsleitung verbunden sind, weisen den Nachteil auf, dass zum Beispiel bei einer Wartung des Vakuumgerätes keine lokalen Daten abrufbar sind.

Insbesondere bei der Inbetriebnahme oder zu Wartungszwecken ist es häufig erwünscht, eine lokale Kontrolle wesentlicher Parameter durchführen zu können. Hierzu ist es gemäß dem Stand der Technik erforderlich, die Kommunikation mit der zentralen Steuerung zu unterbrechen, um lokal ein Anzeigegerät anzuschließen.

Zum Stand der Technik (US 2003/00141610 A1) gehört ein Vakuumsystem, bei dem Statusinformationen an einen Server geleitet werden. Die Daten von den Vakuumgeräten werden über einen HUB und Ethernet-Leitung ober über das Internet an den Server geleitet.

Die Daten, die von den Vakuumgeräten an den Server geleitet werden, werden sämtlichst über den HUB geleitet. An den HUB greift ein "warmspare"-Server an. Diese zum Stand der Technik gehörende Vorrichtung weist den Nachteil auf, dass ein HUB, in dem sämtliche Kommunikationsleitungen sternförmig zusammenlaufen, erforderlich ist.

Weiterhin gehört zum Stand der Technik (EP 1 903 530 A2) eine Anordnung mit einem Vakuumgerät und Verfahren zu deren Betrieb. Gemäß diesem Stand der Technik ist eine Verwaltungseinheit vorgesehen, die Daten empfängt und sendet, die zwischen verschiedenen Vakuumgeräten und einer Steuereinheit ausgetauscht werden. Der Austausch der Daten der Verwaltungseinheit mit den Vakuumgeräten dient dem Zweck, dass die Verwaltungseinheit auf einen Befehl an das Vakuumgerät hin von dem Vakuumgerät dessen Konfigurationsdaten erhält. Das Vakuumgerät kann anschließend, beispielsweise bei einem Defekt ausgetauscht werden und die Verwaltungseinheit konfiguriert das neue Vakuumgerät analog zu dem ersetzten Vakuumgerät, wodurch der Aufwand beim Austausch eines Vakuumgerätes deutlich minimiert wird.

Das der Erfindung zugrunde liegende technische Problem besteht darin, eine Vakuumanordnung mit einem Vakuumgerät anzugeben, mit der eine lokale Kontrolle des Vakuumgerätes möglich ist. Darüber hinaus soll ein verbessertes Verfahren zur Erfassung von in einer Kommunikationsleitung zwischen einem Vakuumgerät und einer zentralen Steuereinrichtung kommunizierten Daten angegeben werden.

Dieses technische Problem wird durch eine Vakuumanordnung mit den Merkmalen gemäß Anspruch 1 sowie durch ein Verfahren mit den Merkmalen gemäß Anspruch 14 gelöst.

Die erfindungsgemäße Vakuumanordnung mit einem Vakuumgerät, welche eine zentrale Steuereinrichtung für das Vakuumgerät und eine Kommunikationsleitung zwischen dem Vakuumgerät und der zentralen Steuereinrichtung aufweist, bei dem in und/oder an der Kommunikationsleitung eine zusätzliche Vorrichtung zum Erfassen der in der Kommunikationsleitung kommunizierten Daten angeordnet ist, zeichnet sich dadurch aus, dass die Vorrichtung einen galvanischen Anschluss an die Kommunikationsleitung aufweist.

Unter Vakuumanordnung im Sinne der vorliegenden Erfindung wird eine Anordnung mit einem Vakuumgerät verstanden, die zusätzlich eine zentrale Steuereinrichtung für das Vakuumgerät aufweist. Zu der Vakuumanordnung gehört auch eine Kommunikationsleitung zwischen dem Vakuumgerät und der zentralen Steuereinrichtung.

Die zusätzliche Vorrichtung, die in und/oder an der Kommunikationsleitung zum Erfassen der in der Kommunikationsleitung kommunizierten Daten angeordnet ist, erlaubt die Erfassung der lokalen Daten des entsprechenden Vakuumgerätes, so dass die wesentlichen Parameter, wie zum Beispiel Drehzahl, Druck, Leistung, Softwarestand, Temperatur und dergleichen abgefragt werden können. Diese Erfassung ist insbesondere bei der Inbetriebnahme oder zu Wartungszwecken vorteilhaft, um die lokale Kontrolle des Vakuumgerätes zu erzielen.

Gemäß der Erfindung erfolgt der Anschluss in oder an der Kommunikationsleitung galvanisch. Hierbei erfolgt ein direkter Anschluss an die Kommunikationsleitung, wodurch einfache Komponenten verwendbar sind oder eine Filterung und Bearbeitung des Datenverkehrs möglich ist.

Gemäß einer vorteilhaften Weiterbildung der Erfindung ist die Vorrichtung zusätzlich als eine Daten auswertende und/oder Daten anzeigende Vorrichtung ausgebildet. Hierdurch ist es möglich, die lokal erfassten Daten unmittelbar anzuzeigen, beispielsweise für die Inbetriebnahme oder Wartung des Vakuumgerätes. Eine Auswertung der Daten kann ebenfalls sinnvoll sein, damit bei der Wartung oder Inbetriebnahme Fehler leicht ermittelt werden können.

Gemäß einer besonders bevorzugten Ausführungsform der Erfindung ist die Vorrichtung als eine die Daten während einer unterbrechungsfreien Kommunikation zwischen dem Vakuumgerät und der zentralen Steuereinrichtung erfassende Vorrichtung ausgebildet.

Die Erfindung wird gemäß dieser Ausführungsform zeitweise oder dauerhaft in und/oder an der Kommunikationsleitung zwischen dem Vakuumgerät und der zentralen Steuerung angeordnet. Die Vorrichtung liest die vorbeikommenden Daten mit. Es kann eine Auswahl getroffen werden, welche der Daten in der Vorrichtung lokal angezeigt werden sollen.

Der besondere Vorteil dieser Ausführungsform liegt darin, dass die Kommunikation zwischen dem Vakuumgerät und der zentralen Steuereinrichtung nicht unterbrochen wird, sondern dass diese unbeeinflusst weiter durchgeführt wird und dass die Vorrichtung gemäß der Erfindung sämtliche oder nur ausgewählte, in der Kommunikationsleitung kommunizierten Daten erfasst und nach den Wünschen des Benutzers weiter verarbeitet, das heißt auswertet und/oder anzeigt.

Gemäß einer weiteren vorteilhaften Ausführungsform der Erfindung ist vorgesehen, dass bei ausbleibender Kommunikation zwischen der zentralen Steuereinrichtung und dem Vakuumgerät die Vorrichtung zusätzlich als eine Daten abfragende und/oder das Vakuumgerät steuernde Vorrichtung ausgebildet ist. Die Kommunikation bleibt beispielsweise aus, wenn die zentrale Steuerungseinrichtung noch nicht angeschlossen oder projektiert ist. Auch bei einem Ausfall der zentralen Steuereinrichtung bleibt die Kommunikation aus. In diesem Fall der ausbleibenden Kommunikation kann die erfindungsgemäße Vorrichtung selbst zeitweise automatisch oder manuell Daten bei dem Vakuumgerät abfragen und/oder Einstellungen an dem Vakuumgerät vornehmen. In diesem Fall verhält sich die erfindungsgemäße Vorrichtung wie ein normales Bediengerät. Sobald die Kommunikation mit der zentralen Steuerung einsetzt, was abhängig von der Topologie - in oder an der Kommunikationsleitung - durch direkten Empfang oder Beurteilung der Signalqualität erfolgen kann, erfolgt keine aktive Teilnahme mehr an der Kommunikation, das heißt, es werden von der erfindungsgemäßen Vorrichtung keine Telegramme mehr gesendet, sondern nur wie gemäß der Hauptausführungsform der Erfindung vorgesehen, die vorbeikommenden Daten beobachtet und/oder ausgewertet. Das bedeutet, dass die Vorrichtung ausschließlich bei ausbleibender Kommunikation zwischen dem Vakuumgerät und der zentralen Steuereinrichtung selbst aktiv Daten bei dem Vakuumgerät abfragt und/oder Einstellungen an dem Vakuumgerät vornimmt.

Gemäß einer vorteilhaften Ausführungsform der Erfindung ist entweder ein zusätzlicher Teilnehmer (ein Anschluss) oder eine eingeschleifte Vorrichtung (zwei unabhängige Ports) vorgesehen.

Ist der Anschluss als eingeschleifte Vorrichtung ausgebildet, wird die durchgehende Kommunikationsleitung unterbrochen und durch einen Umweg wieder geschlossen, das heißt, die Umwegleitung wird in die durchgehende Leitung eingeschleift.

Es besteht auch die Möglichkeit, andere galvanische Anschlüsse vorzusehen.

Die Kommunikationsleitung kann gemäß der Erfindung als RS485 oder als Profibus ausgebildet sein. Aufgrund der symmetrischen Signalübertragung ist RS485 durch eine hohe Toleranz gegenüber elektromagnetischen Störungen gekennzeichnet. Andere Arten von Kommunikationsleitungen sind ebenfalls möglich.

Die Vorrichtung gemäß der Erfindung kann gemäß einer weiteren Ausführungsform der Erfindung als eine die kommunizierten Daten ändernde Vorrichtung ausgebildet sein. Die Vorrichtung kann also bei geeigneter Anschaltung auch die laufende Kommunikation beeinflussen, zum Beispiel Telegramme filtern, Dateninhalte um Informationen ergänzen oder ändern.

Gemäß einer weiteren vorteilhaften Ausführungsform kann die Vorrichtung auch den Datenverkehr und/oder die Daten aufzeichnen. Hierdurch ist die Protokollierung möglicher Fehler durchführbar.

Vorteilhaft weist die Vorrichtung Bedienelemente und/oder eine optische Anzeigevorrichtung und/oder eine akustische Anzeigevorrichtung auf. Im einfachsten Fall können Indikatoren, zum Beispiel LED's zur Anzeige von Daten oder Betriebszuständen vorgesehen sein. Zusätzlich können Bedienelemente wie Taster oder Schalter vorgesehen sein, um beispielsweise einen Betriebsmodus oder die anzuzeigenden Daten zu wählen. Darüber hinaus können auch Displays zur Anzeige von Zeichen oder Grafiken Verwendung finden bis hin zum reinen Betriebsmodus in üblichen Bedien- und Anzeigegeräten. Es ist auch möglich, gemäß einer weiteren Ausführungsform der Erfindung, akustische Signale vorzusehen, zum Beispiel zur Warnung bei Überschreitung voreingestellter Werte.

Gemäß einer besonders bevorzugten Ausführungsform der Erfindung ist das Vakuumgerät als Vakuumpumpe oder als Vakuummessmittel, beispielsweise als Messröhre, ausgebildet. Insbesondere bei diesen Geräten ist der Einsatz einer eine Kommunikation zwischen zentraler Steuereinrichtung und Vakuumgerät nicht unterbrechenden Vorrichtung von Vorteil.

Das erfindungsgemäße Verfahren zur Erfassung von in einer Kommunikationsleitung zwischen einem Vakuumgerät und einer zentralen Steuereinrichtung kommunizierten Daten, bei dem die Daten ohne Unterbrechung der Kommunikation zwischen dem Datengerät und der zentralen Steuereinrichtung von einer Vorrichtung erfasst werden, zeichnet sich dadurch aus, dass die Daten aus der Kommunikationsleitung kontaktlos, vorzugsweise induktiv oder kapazitiv erfasst werden ohne Auftrennung eines Buskabels.

Das erfindungsgemäße Verfahren weist den Vorteil auf, dass die Kommunikation zwischen der zentralen Steuereinrichtung und dem Vakuumgerät ungehindert weiter fortgeführt werden kann und trotzdem die Daten ohne Unterbrechung der Kommunikation lokal erfasst werden. Diese Daten können zum Beispiel zusätzlich ausgewertet oder angezeigt werden. Dieses Verfahren ist insbesondere bei der Inbetriebnahme oder Wartung eines Vakuumgerätes vorteilhaft einsetzbar, da in diesem Fall lediglich die erforderlichen, das heißt gewünschten Daten, die ohnehin zwischen der zentralen Steuerungseinrichtung und dem Vakuumgerät mittels der Kommunikationsleitung kommuniziert werden, von der Vorrichtung erfasst und bei Bedarf angezeigt oder ausgewertet werden.

Damit ist es möglich, ein Vakuumgerät lokal in Betrieb zu nehmen oder zu warten.

Sollte die Kommunikation zwischen Vakuumgerät und der zentralen Steuereinrichtung ausbleiben, ist es möglich, dass die Vorrichtung ausschließlich bei ausbleibender Kommunikation automatisch oder manuell Daten des Vakuumgerätes abfragt und/oder das Vakuumgerät steuert. Die Kommunikation kann ausbleiben, wenn eine zentrale Steuereinrichtung noch nicht angeschlossen oder projektiert ist, oder wenn die zentrale Steuereinrichtung einen Fehler aufweist. In diesem Fall ist es möglich, dass die Vorrichtung Aufgaben der zentralen Steuereinrichtung übernimmt, um das Vakuumgerät zu steuern.

Gemäß der Erfindung werden die Daten über einen nicht-galvanischen Anschluss erfasst. Das bedeutet, dass eine galvanische Trennung zwischen der Erfassungsvorrichtung und der Kommunikationsleitung vorliegt. Diese Ausführungsform weist den Vorteil auf, dass keine zusätzlichen Steckverbinder notwendig sind. Die Ankopplung ist an jeder geeigneten Stelle ohne Eingriff in die Kommunikationsleitung möglich und es ist darüber hinaus die größte Rückwirkungsfreiheit erzielbar. In diesem Fall werden die Daten der Kommunikationsleitung vorzugsweise induktiv oder kapazitiv erfasst.

Diese Erfassungsarten haben sich als vorteilhaft wegen der zuverlässigen Arbeitsweise herausgestellt.

Als Kommunikationsleitung wird vorzugsweise ein RS485-Standard oder ein Profibus verwendet. Andere Arten der Kommunikationsleitung sind gemäß der Erfindung auch möglich.

Gemäß einer weiteren vorteilhaften Ausführungsform der Erfindung kann die Vorrichtung die kommunizierten Daten während der Kommunikation zwischen dem Vakuumgerät und der zentralen Steuereinrichtung verändern. Bei geeigneter Anschaltung der Vorrichtung kann die Vorrichtung die laufende Kommunikation beeinflussen, zum Beispiel Telegramme filtern, Dateninhalte um Informationen ergänzen oder ändern. Eine Aufzeichnung des Datenverkehrs und/oder der Daten ist ebenfalls denkbar und vorteilhaft, um die Abläufe über einen kürzeren oder längeren Zeitraum zu protokollieren.

Eine weitere vorteilhafte Ausführungsform der Erfindung sieht vor, dass als Vakuumgerät eine Vakuumpumpe oder ein Vakuummessmittel, beispielsweise eine Messröhre verwendet wird. Das erfindungsgemäße Verfahren ist bei diesen Geräten besonders vorteilhaft einsetzbar.

Die erfindungsgemäße Vakuumanordnung wie auch das erfindungsgemäße Verfahren ist auf Vakuumanwendungen beschränkt. Das Verfahren und die Vakuumanordnung weisen den Vorteil gegenüber dem Stand der Technik auf, dass sie kompakte und günstige Bauformen zum vorteilhaften Einsatz bei Inbetriebnahme und bei dem Betrieb von Vakuumanlagen und Vakuumanwendungen möglich machen.

Die Vakuumanordnung mit einem Vakuumgerät und der Vorrichtung zum Erfassen der in der Kommunikationsleitung kommunizierten Daten kann, wie schon ausgeführt, eine Anzeige aufweisen. Diese Anzeige kann beispielsweise in Form von Indikatoren, zeichenbasierten, grafischen oder gemischten Displays, als akustische Geber, als digitale oder analoge Ausgänge und/oder als Relais ausgebildet sein.

Die Einflussnahme der erfindungsgemäßen Vakuumanordnung auf die Anzeige oder die Bedienung kann beispielsweise durch automatisches Durchrollen aller relevanten Werte durch eine manuelle Auswahl durch Tasten und/oder durch Änderung der Betriebsart ausgebildet sein.

Die erfindungsgemäße Vakuumanordnung wie auch das erfindungsgemäße Verfahren erlauben eine lokale und rückwirkungsfreie Erfassung von Daten in Vakuumanlagen, das heißt in Vakuumanordnungen mit einem Vakuumgerät. Diese lokal und rückwirkungsfrei erfassten Daten können ebenfalls lokal und rückwirkungsfrei ausgewertet und angezeigt werden.

Weitere Merkmale und Vorteile der Erfindung ergeben sich anhand der zugehörigen Zeichnung, in der mehrere Ausführungsbeispiele einer erfindungsgemäßen Vakuumanordnung nur beispielhaft dargestellt sind. In der Zeichnung zeigen:
- Fig. 1: eine schematische Darstellung einer erfindungsgemäßen Vakuumanordnung;
- Fig. 2: eine schematische Darstellung einer nichtgalvanischen Ankopplung an die Kommunikationsleitung;
- Fig. 3: eine schematische Darstellung einer galvanischen Ankopplung an einer Kommunikationsleitung;
- Fig. 4: eine schematische Darstellung einer 2-PortAnkopplung.

Fig. 1 zeigt eine erfindungsgemäße Vakuumanordnung. An einem Rezipienten 8 ist ein Vakuumgerät 1 angeschlossen. Im gezeigten Beispiel handelt es sich um eine Vakuumpumpe 1a mit angeflanschter Steuerelektronik 1b. Die Steuerelektronik 1b kann wahlweise angeflanscht oder räumlich getrennt und über ein Kabel mit der Vakuumpumpe 1a verbunden sein. Es kann sich bei dem Vakuumgerät 1 auch um ein steuerbares Ventil, eine Messröhre oder dergleichen handeln. Das Vakuumgerät 1 weist ein Kommunikationsmodul 2 auf, welches im gezeigten Beispiel direkt an der Steuerelektronik 1b angeordnet ist. Es kann jedoch auch getrennt von diesem sein, beispielsweise in einem benachbarten Schaltschrank, und dann über ein Kabel mit dem Vakuumgerät 1 in Verbindung stehen.

Die Steuerelektronik 2 ist über eine Kommunikationsleitung 7 mit einer zentralen Steuereinrichtung 5 verbunden. An der zentralen Steuereinrichtung 5 können weitere Vakuumgeräte (nicht dargestellt) über weitere Kommunikationsleitungen (ebenfalls nicht darstellt) verbunden sein.

Über einen Anschluss 3 ist eine Vorrichtung 4 an der Kommunikationsleitung 7 angekoppelt. Die Vorrichtung 4 erfasst Daten, die in der Kommunikationsleitung 7 zwischen dem Vakuumgerät 1 und der zentralen Steuereinrichtung 5 ausgetauscht werden. Die Erfassung erfolgt, ohne dass die Kommunikation zwischen dem Vakuumgerät 1 und der zentralen Steuereinrichtung 5 unterbrochen wird.

Die Vorrichtung 4 erfasst die in der Kommunikationsleitung 7 kommunizierten Daten entweder zeitweise oder dauerhaft. Die Vorrichtung 4 erfasst hierzu die wesentlichen Parameter wie Drehzahl, Druck, Leistung, Temperatur, Softwarestand und dergleichen. Die Vorrichtung 4 kann auch Steuerdaten wie beispielsweise Stellbefehle, die an das Vakuumgerät gesendet werden, beispielsweise "An/Aus", "Beschleunigen" und dergleichen versenden, nämlich wenn die Kommunikation von der zentralen Steuerung 5 ausbleibt. Dies kann der Fall sein, wenn die zentrale Steuerung ausfällt oder noch nicht angeschlossen oder projektiert ist.

In diesem Fall kann die Vorrichtung 4 auch automatisch oder manuell Daten bei dem Kommunikationsmodul 2 abfragen und wie schon ausgeführt, gegebenenfalls Einstellungen vornehmen. In diesem Falle verhält sich die Vorrichtung 4 wie ein normales Bediengerät. Sobald die Kommunikation mit der zentralen Steuereinrichtung 5 einsetzt, erfolgt keine aktive Teilnahme mehr an der Kommunikation, das heißt, es werden durch die Vorrichtung 4 keine Telegramme gefiltert, Dateninhalte um Informationen ergänzt oder geändert, sondern nur die in der Kommunikationsleitung 7 kommunizierten Daten werden erfasst, beobachtet und/oder ausgewertet.

Durch diese erfindungsgemäße Vakuumanordnung ist eine lokale Überwachung der Vakuumpumpe 1 zeitweise oder dauerhaft ohne Rückwirkung auf die Kommunikation zwischen dem Vakuumgerät 1 und der zentralen Steuereinrichtung 5 möglich. Dies ist besonders vorteilhaft bei der Inbetriebnahme und der Wartung von Vakuumanlagen.

Fig. 2 zeigt die Kommunikationsleitung 7, an der die Vorrichtung 4 mittels einer Ankopplung 3, die als nicht-galvanische Ankopplung 6 ausgebildet ist, angeschlossen ist. Bei der nicht-galvanischen Ankopplung 6 sind keine zusätzlichen Steckverbinder notwendig. Die Anschaltung ist an jeder geeigneten Stelle der Kommunikationsleitung 7 möglich. Hierdurch wird die größte Rückwirkungsfreiheit erzielt.

Bei der nicht-galvanischen Ankopplung werden die Daten aus der Kommunikationsleitung 7 kontaktlos, wie zum Beispiel induktiv oder kapazitiv erfasst, ohne dass das Buskabel 7 aufgetrennt werden muss. Es ist auch eine Anbindung per Funk denkbar.

Gemäß Fig. 3 ist die Vorrichtung 4 über die Ankopplung 3, die als galvanische Ankopplung 9 ausgebildet ist, an der Kommunikationsleitung 7 angeschlossen. Die galvanische Ankopplung 9 bedeutet, dass analog ein weiterer Teilnehmer an der Kommunikationsleitung 7 angeschlossen ist. Diese Variante weist den Vorteil auf, dass die Ankopplung mittels einfacher Komponenten erfolgt.

Fig. 4 zeigt ein weiteres Ausführungsbeispiel, bei dem die Vorrichtung 4 mittels einer 2-Port-Ankopplung 10 in der Kommunikationsleitung 7 eingeschleift ist. Mit diesem Ausführungsbeispiel ist eine Filterung und Bearbeitung des Datenverkehrs möglich.

### Bezugszahlen

- 1: Vakuumgerät
- 1a: Vakuumpumpe
- 1b: Steuerelektronik
- 2: Kommunikationsmodul
- 3: Ankopplung
- 4: Vorrichtung
- 5: zentrale Steuereinrichtung
- 6: nicht-galvanische Ankopplung
- 7: Kommunikationsleitung
- 8: Rezipient
- 9: galvanische Ankopplung
- 10: 2-Port-Ankopplung

## Patentansprüche

1. Vakuumanordnung mit einem Vakuumgerät, welche eine zentrale Steuereinrichtung für das Vakuumgerät und eine Kommunikationsleitung zwischen dem Vakuumgerät und der zentralen Steuereinrichtung aufweist, bei der in und/oder an der Kommunikationsleitung (7) eine zusätzliche Vorrichtung (4) zum Erfassen der in der Kommunikationsleitung (7) kommunizierten Daten angeordnet ist,
**dadurch gekennzeichnet, dass** die Vorrichtung (4) einen galvanischen Anschluss (9) an die Kommunikationsleitung (7) aufweist.

2. Vakuumanordnung nach Anspruch 1, **dadurch gekennzeichnet, dass** die Vorrichtung (4) als eine Daten auswertende und/oder anzeigende Vorrichtung (4) ausgebildet ist.

3. Vakuumanordnung nach Anspruch 1 oder 2, **dadurch gekennzeichnet, dass** die Vorrichtung (4) als eine die Daten während einer unterbrechungsfreien Kommunikation zwischen dem Vakuumgerät (1) und der zentralen Steuereinrichtung (5) erfassende Vorrichtung (4) ausgebildet ist.

4. Vakuumanordnung nach einem der vorhergehenden Ansprüche, **dadurch gekennzeichnet, dass** bei ausbleibender Kommunikation zwischen der zentralen Steuereinrichtung (5) und dem Vakuumgerät (1) die Vorrichtung (4) zusätzlich als eine Daten abfragende und/oder das Vakuumgerät (1) steuernde Vorrichtung (4) ausgebildet ist.

5. Vakuumanordnung nach Anspruch 1, **dadurch gekennzeichnet, dass** der Anschluss (9) als zusätzlicher Teilnehmer ausgebildet ist.

6. Vakuumanordnung nach Anspruch 1, **dadurch gekennzeichnet, dass** der Anschluss (9) als eingeschleifte Vorrichtung (4) mit zwei unabhängigen Ports ausgebildet ist.

7. Vakuumanordnung nach einem der vorhergehenden Ansprüche, **dadurch gekennzeichnet, dass** die Kommunikationsleitung (7) als RS485 oder als Profibus ausgebildet ist.

8. Vakuumanordnung nach einem der vorhergehenden Ansprüche, **dadurch gekennzeichnet, dass** die Vorrichtung (4) als eine die kommunizierten Daten ändernde Vorrichtung (4) ausgebildet ist.

9. Vakuumanordnung nach einem der vorhergehenden Ansprüche, **dadurch gekennzeichnet, dass** die Vorrichtung (4) als eine die Daten und/oder einen Datenverkehr aufzeichnende Vorrichtung (4) ausgebildet ist.

10. Vakuumanordnung nach einem der vorhergehenden Ansprüche, **dadurch gekennzeichnet, dass** die Vorrichtung (4) Bedienelemente und/oder eine optische Anzeigevorrichtung und/oder eine akustische Anzeigevorrichtung aufweist.

11. Vakuumanordnung nach Anspruch 10, **dadurch gekennzeichnet, dass** die Bedienelemente als Taster oder Schalter ausgebildet sind.

12. Vakuumanordnung nach Anspruch 10, **dadurch gekennzeichnet, dass** die optische Anzeige als Indikatoren oder als wenigstens ein Display ausgebildet ist.

13. Vakuumanordnung nach einem der vorhergehenden Ansprüche, **dadurch gekennzeichnet, dass** das Vakuumgerät (1) als Vakuumpumpe oder als Vakuummessmittel ausgebildet ist.

14. Verfahren zur Erfassung von in einer Kommunikationsleitung zwischen einem Vakuumgerät und einer zentralen Steuereinrichtung kommunizierten Daten, bei der die Daten ohne Unterbrechung der Kommunikation zwischen dem Vakuumgerät (1) und der zentralen Steuereinrichtung (5) von einer Vorrichtung (4) erfasst werden,
**dadurch gekennzeichnet, dass** die Daten aus der Kommunikationsleitung (7) kontaktlos, vorzugsweise induktiv oder kapazitiv erfasst werden ohne Auftrennung eines Buskabels (7).

15. Verfahren nach Anspruch 14, **dadurch gekennzeichnet, dass** die Vorrichtung (4) zusätzlich zur Erfassung der Daten die Daten auswertet und/oder anzeigt.

16. Verfahren nach einem der Ansprüche 14 oder 15, **dadurch gekennzeichnet, dass** die Vorrichtung (4) ausschließlich bei ausbleibender Kommunikation zwischen Vakuumgerät (1) und der zentralen Steuereinrichtung (5) automatisch oder manuell Daten des Vakuumgerätes (1) abfragt und/oder das Vakuumgerät (1) steuert.

17. Verfahren nach einem der Ansprüche 14 bis 16, **dadurch gekennzeichnet, dass** als Kommunikationsleitung (7) ein RS485 oder ein Profibus verwendet wird.

18. Verfahren nach einem der Ansprüche 14 bis 17, **dadurch gekennzeichnet, dass** die Vorrichtung (4) die kommunizierten Daten während der Kommunikation zwischen dem Vakuumgerät (1) und der zentralen Steuereinrichtung (5) verändert.

19. Verfahren nach einem der Ansprüche 14 bis 18, **dadurch gekennzeichnet, dass** die Vorrichtung (4) die kommunizierten Daten und/oder den Datenverkehr aufzeichnet.

20. Verfahren nach einem der Ansprüche 14 bis 19, **dadurch gekennzeichnet, dass** als Vakuumgerät (1) eine Vakuumpumpe oder ein Vakuummessmittel verwendet wird.

## Claims

1. Vacuum assembly with a vacuum device, which has a central control device for the vacuum device and a communication line between the vacuum device and the central control device, with an additional apparatus (4) for detecting the data communicated in the communication line (7) being arranged in and/or on the communication line (7),
**characterised in that** the apparatus (4) has a galvanic connection (9) to the communication line (7).

2. Vacuum assembly according to claim 1, **characterised in that** the apparatus (4) is configured as an apparatus (4) that evaluates and/or displays data.

3. Vacuum assembly according to claim 1 or 2, **characterised in that** the apparatus (4) is configured as an apparatus (4) that detects the data during an interruption-free communication between the vacuum device (1) and the central control device (5).

4. Vacuum assembly according to any one of the preceding claims, **characterised in that**, when there is no communication between the central control device (5) and the vacuum device (1), the apparatus (4) is additionally configured as an apparatus (4) that interrogates data and/or controls the vacuum device (1).

5. Vacuum assembly according to claim 1, **characterised in that** the connection (9) is configured as an additional user.

6. Vacuum assembly according to claim 1, **characterised in that** the connection (9) is configured as a looped-in apparatus (4) with two independent ports.

7. Vacuum assembly according to any one of the preceding claims, **characterised in that** the communication line (7) is configured as an RS485 or as a PROFIBUS.

8. Vacuum assembly according to any one of the preceding claims, **characterised in that** the apparatus (4) is configured as an apparatus (4) that changes the communicated data.

9. Vacuum assembly according to any one of the preceding claims, **characterised in that** the apparatus (4) is configured as an apparatus (4) that records the data and/or data traffic.

10. Vacuum assembly according to any one of the preceding claims, **characterised in that** the apparatus (4) has operating elements and/or a visual notification apparatus and/or an acoustic notification apparatus.

11. Vacuum assembly according to claim 10, **characterised in that** the operating elements are configured as push buttons or switches.

12. Vacuum assembly according to claim 10, **characterised in that** the visual notification is configured in the form of indicators or in the form of at least one display.

13. Vacuum assembly according to any one of the preceding claims, **characterised in that** the vacuum device (1) is configured as a vacuum pump or as a vacuum measuring means.

14. Method for detecting data communicated in a communication line between a vacuum device and a central control device, in which the data are detected by an apparatus (4) without interruption of the communication between the vacuum device (1) and the central control device (5),
**characterised in that** the data are detected from the communication line (7) contactlessly, preferably inductively or capacitively, without disconnection of a bus cable (7).

15. Method according to claim 14, **characterised in that** the apparatus (4) additionally evaluates and/or displays the data for detection of the data.

16. Method according to either one of claims 14 or 15,
**characterised in that** the apparatus (4) automatically or manually interrogates data of the vacuum device (1) and/or controls the vacuum device (1) exclusively when there is no communication between the vacuum device (1) and the central control device (5).

17. Method according to any one of claims 14 to 16,
**characterised in that** an RS485 or a PROFIBUS is used as communication line (7).

18. Method according to any one of claims 14 to 17,
**characterised in that** the apparatus (4) changes the communicated data during the communication between the vacuum device (1) and the central control device (5).

19. Method according to any one of claims 14 to 18,
**characterised in that** the apparatus (4) records the communicated data and/or the data traffic.

20. Method according to any one of claims 14 to 19,
**characterised in that** a vacuum pump or a vacuum measuring means is used as the vacuum device (1).

## Revendications

1. Agencement sous vide avec un appareil sous vide, lequel comporte un système de commande centralisé pour l'appareil sous vide et une ligne de communication entre l'appareil sous vide et le système de commande centralisé, sur lequel dans et/ou sur la ligne de communication (7) est placé un dispositif (4) supplémentaire, destiné à détecter les données communiquées dans la ligne de communication (7),
**caractérisé en ce que** le dispositif (4) comporte une connexion galvanique (9) sur la ligne de communication (7).

2. Agencement sous vide selon la revendication 1,
**caractérisé en ce que** le dispositif (4) est conçu sous la forme d'un dispositif (4) évaluant et/ou affichant des données.

3. Agencement sous vide selon la revendication 1 ou 2, **caractérisé en ce que** le dispositif (4) est conçu sous la forme d'un dispositif (4) détectant les données pendant une communication sans interruption entre l'appareil sous vide (1) et le système de commande centralisé (5).

4. Agencement sous vide selon l'une quelconque des revendications précédentes, **caractérisé en ce qu'**en l'absence d'une communication entre le système de commande centralisé (5) et l'appareil sous vide (1), le dispositif (4) est conçu en supplément sous la forme d'un dispositif (4) interrogeant des données et/ou commandant l'appareil sous vide (1).

5. Agencement sous vide selon la revendication 1,
**caractérisé en ce que** la connexion (9) est conçue sous la forme d'un abonné supplémentaire.

6. Agencement sous vide selon la revendication 1,
**caractérisé en ce que** la connexion (9) est conçue sous la forme d'un dispositif (4) bouclé en ligne, avec deux ports indépendants.

7. Agencement sous vide selon l'une quelconque des revendications précédentes, **caractérisé en ce que** la ligne de communication (7) est conçue sous la forme de RS485 ou d'un Profibus.

8. Agencement sous vide selon l'une quelconque des revendications précédentes, **caractérisé en ce que** le dispositif (4) est conçu sous la forme d'un dispositif (4) modifiant les données communiquées.

9. Agencement sous vide selon l'une quelconque des revendications précédentes, **caractérisé en ce que** le dispositif (4) est conçu sous la forme d'un dispositif (4) enregistrant les données et/ou un trafic de données.

10. Agencement sous vide selon l'une quelconque des revendications précédentes, **caractérisé en ce que** le dispositif (4) comporte des éléments de commande et/ou un dispositif de signalisation optique et/ou un dispositif de signalisation acoustique.

11. Agencement sous vide selon la revendication 10,
**caractérisé en ce que** les éléments de commande sont conçus sous la forme de touches ou d'interrupteurs.

12. Agencement sous vide selon la revendication 10,
**caractérisé en ce que** la signalisation optique est conçue sous la forme d'indicateurs ou d'au moins un écran.

13. Agencement sous vide selon l'une quelconque des revendications précédentes, **caractérisé en ce que** l'appareil sous vide (1) est conçu sous la forme d'une pompe à vide ou de moyen de mesure du vide.

14. Procédé destiné à détecter des données communiquées dans une ligne de communication entre un appareil sous vide et un système de commande centralisé, lors duquel les données sont détectées sans interruption de la communication entre l'appareil sous vide (1) et le système de commande centralisé (5) par un dispositif (4),
**caractérisé en ce que** les données sont détectées sans contact, de préférence de manière inductive ou capacitive à partir de la ligne de communication (7) sans sectionnement d'un câble de bus (7).

15. Procédé selon la revendication 14, **caractérisé en ce qu'**en sus de la détection des données, le dispositif (4) évalue et/ou affiche les données.

16. Dispositif selon l'une quelconque des revendications 14 et 15, **caractérisé en ce que** le dispositif (4) interroge automatiquement ou manuellement des données de l'appareil sous vide (1) et/ou commande l'appareil sous vide (1) exclusivement en l'absence d'une communication entre l'appareil sous vide (1) et le système de commande centralisé (5).

17. Procédé selon l'une quelconque des revendications 14 à 16, **caractérisé en ce qu'**on utilise en tant que ligne de communication (7) un RS485 ou un Profibus.

18. Procédé selon l'une quelconque des revendications 14 à 17, **caractérisé en ce que** le dispositif (4) modifie les données communiquées pendant la communication entre l'appareil sous vide (1) et le système de commande centralisé (5).

19. Procédé selon l'une quelconque des revendications 14 à 18, **caractérisé en ce que** le dispositif (4) enregistre les données communiquées et/ou le trafic de données.

20. Procédé selon l'une quelconque des revendications 14 à 19, **caractérisé en ce qu'**on utilise en tant qu'appareil sous vide (1) une pompe à vide ou un moyen de mesure du vide.
